# EUROPÄISCHE PATENTSCHRIFT

(11) **EP 3 854 969 B1**
(45) Veröffentlichungstag und Bekanntmachung des Hinweises auf die Patenterteilung: **11.03.2026**
(21) Anmeldenummer: 21151365.0
(22) Anmeldetag: 13.01.2021
(51) Int. Cl.: E05D 7/10

(54) **MONTAGEHILFE FÜR EIN ZWEI LAGERTEILE AUFWEISENDES LAGER**
MOUNTING AID FOR A BEARING WITH TWO BEARING PARTS
AIDE AU MONTAGNE D´UN PALIER COMPRENANT DEUX PARTIES

(30) Priorität: 21.01.2020 DE 102020200666
(43) Veröffentlichungstag der Anmeldung: 28.07.2021
(73) Patentinhaber: Aug. Winkhaus SE, 48291 Telgte (DE)
(72) Erfinder: Hakenes, Andreas, 48161 Münster (DE); Niehues, Stefan, 48231 Warendorf (DE); Wewelkamp, Felix, 48291 Telgte (DE)

(56) Entgegenhaltungen:
- WO-A1-2006/134615
- DE-U1- 29 706 761
- FR-A1- 2 702 174

## Beschreibung

Die Erfindung betrifft eine Montagehilfe für ein zwei Lagerteile aufweisendes Lager eines gegen einen Rahmen schwenkbaren Flügels eines Fensters, einer Fenstertür oder dergleichen, mit einem Ausrichtelement zur lösbaren Verbindung mit einem ersten Lagerteil und einem Führungselement zur Führung eines Lagerbolzens eines zweiten Lagerteils zu dem ersten Lagerteil, wobei das Ausrichtelement eine ein Lagerband des ersten Lagerteils teilweise umgreifende Hülse hat und das Führungselement an der Hülse angeordnet ist.

Eine solche Montagehilfe ist beispielsweise aus der WO 2006/134615 bekannt. Diese Montagehilfe weist ein Führungselement auf. Das Führungselement hat einen Grundkörper, welcher mit einer ersten Hälfte des Lagers koppelbar ist. Von dem Grundkörper steht ein Gleitelement ab, an welchem die zweite Hälfte des Lagers entlanggleiten kann.

Die DE 297 06 761 U1 offenbart eine Türbandeinführungshilfe, um eine Tür in Bänder an einer Zarge besonders leicht einführen zu können. Die Einführungshilfe ist u-förmig gebogen und wird zwischen Türband und Zarge eingeschoben.

Aus der FR 2 702 174 A1 ist eine Einführhilfe für Lager bekannt geworden, bei der ein zangenartiges Element zum Greifen des den Lagerbolzen aufweisenden Lagerteils ausgebildet ist. Das andere Lagerteil lässt sich in das gegriffene Lagerteil einführen.

Eine Montagehilfe ist beispielsweise aus der EP 1 041 231 A2 bekannt. Diese Montagehilfe ermöglicht bei schweren Türen zwei Scharniere gleichzeitig einzuhängen. Hierzu hat ein an einem feststehenden Scharnierteil lösbar zu befestigender Führungskörper eine Führungsbahn für ein bewegliches Scharnierteil. Diese Montagehilfe eignet sich jedoch nur für fest mit dem Flügel und dem Rahmen verbundene Scharnierteile.

Bei Fenster oder Fenstertüren hat ein im unteren Bereich angeordnetes Ecklager jedoch meist einen schwenkbaren Lagerbolzen, welcher die Bewegung des Flügels in eine Kippstellung ermöglicht. Hierdurch entstehen bei der Montage des Flügels am Rahmen zwei Probleme, nämlich erstens die vorgesehene Ausrichtung des Flügels am Rahmen und zweitens die Ausrichtung der teilweise beweglichen Lagerteile.

Aus der WO 2014/026942 A1 ist ein Ecklager für ein Fenster bekannt geworden, bei dem ein Ecklagerbolzen eine Drehhemmung aufweist. Dies führt jedoch zu einem hohen Fertigungsaufwand des Lagers. Zudem hilft diese Drehhemmung nicht beim Ausrichten des Flügels gegenüber dem Rahmen.

Der Erfindung liegt das Problem zugrunde, eine Montagehilfe der eingangs genannten Art so weiter zu bilden, dass sie die Verbindung der Lagerteile insbesondere eines als Ecklager ausgebildeten Lagers während der Montage des Flügels in dem Rahmen ermöglicht.

Dieses Problem wird erfindungsgemäß dadurch gelöst, dass das Führungselement zur Führung eines Lagerbolzens des zweiten Lagerteils ausgebildet ist und dass die Hülse eine radial nach innen in den Bewegungsbereich des Lagerbolzens des zweiten Lagerteils weisende Auflaufschräge hat, so dass die Hülse von dem Lagerbolzen weggedrückt wird, wenn der Lagerbolzen in das Lagerband eingeführt wird.

Durch diese Gestaltung lässt sich die Hülse mit dem ersten Lagerteil verbinden, wodurch das Führungselement für das zweite Lagerteil gegenüber dem ersten Lagerteil ausgerichtet ist. Das Führungselement führt bei der Montage des Fensters das zweite Lagerteil in das erste Lagerteil. Anschließend lässt sich die Montagehilfe entfernen und das Lager ist montiert. Das Führungselement kann nahezu beliebig gestaltet sein, um das zweite Lagerteil gegenüber dem ersten Lagerteil auszurichten. Hierdurch werden die Bauteile des Lagers zueinander ausgerichtet, während der Flügel im Rahmen montiert wird. Zur Vereinfachung der Handhabung der Montagehilfe trägt es bei, dass die Hülse eine radial nach innen in den Bewegungsbereich des Lagerbolzens des zweiten Lagerteils weisende Auflaufschräge hat. Durch diese Gestaltung wird die Hülse von dem Lagerbolzen weggedrückt, wenn der Lagerbolzen in das Lagerband eingeführt wird. Ein Monteur kann daher an der Hülse sehen, ob das Ecklager wie vorgesehen montiert ist. Bei entsprechender Gestaltung des Lagerbandes ragt die Auflaufschräge vorzugsweise durch eine Öffnung in das Lagerband hinein, so dass die Hülse erst seitlich weggedrückt wird, wenn das Lager montiert ist.

Eine lösbare Befestigung der Montagehilfe gestaltet sich gemäß einer vorteilhafter Weiterbildung der Erfindung besonders einfach, wenn das Ausrichtelement eine Halteeinrichtung zur Verrastung oder Verklemmung an dem Lager hat.

Die Halteeinrichtung gestaltet sich gemäß einer anderen vorteilhaften Weiterbildung der Erfindung konstruktiv besonders einfach, wenn die Halteeinrichtung an der Hülse angeordnete Rastelemente zur Halterung an dem ersten Lagerteil des Lagers hat. Vorzugsweise stehen die Rastelemente von der Hülse radial nach innen ab.

Zur weiteren Vereinfachung der Halteeinrichtung trägt es gemäß einer anderen vorteilhaften Weiterbildung der Erfindung bei, wenn die Halteeinrichtung an der Hülse angeordnete Klemmstege zur Halterung an dem ersten Lagerteil des Lagers hat.

Die Führung der Lagerteile bei der Montage des Flügels an dem Rahmen gestaltet sich gemäß einer anderen vorteilhaften Weiterbildung der Erfindung besonders einfach, wenn das Führungselement eine an einer Stirnseite der Hülse angeordnete Rampe hat. Durch diese Gestaltung lässt sich ein bei Ecklagern üblicher schwenkbarer Lagerbolzen des zweiten Lagerteils anheben und in das Lagerband führen.

Die an der Stirnseite angeordnete Rampe kann jeweils so ausgerichtet werden, dass der Lagerbolzen angehoben und in die C-förmige Hülse eingeführt wird. Ein solches Ausrichten lässt sich jedoch gemäß einer anderen vorteilhaften Weiterbildung der Erfindung einfach vermeiden, wenn eine an der Stirnseite angeordnete Rampe als Einführtrichter ausgebildet ist.

Die Hülse lässt sich gemäß einer anderen vorteilhaften Weiterbildung der Erfindung einfach greifen, wenn an der Außenseite der Hülse ein Steg als Handhabe absteht.

Die Montagehilfe lässt sich gemäß einer anderen vorteilhaften Weiterbildung der Erfindung einfach griffbereit am Rahmen oder Flügel bereitstellen, wenn der Steg der Handhabe zur Verrastung in einer Profilnut des Rahmens oder des Flügels vorgesehene Abmessungen hat. Dies trägt zu einem hohen Komfort bei der Nutzung der Montagehilfe bei. Vorzugsweise hat die Handhabe hierfür zwei Stege, welche eine Verklemmung in der Profilnut ermöglichen.

Die Montagehilfe lässt sich erfindungsgemäß flexibel einsetzen, wenn das Führungselement zwei getrennte Rampen aufweist. Durch diese Gestaltung lassen sich die Rampen leichter radial nach außen biegen, sodass die Hülse auch von oben über das erste Lagerteil geschoben werden kann.

Die Montagehilfe lässt sich gemäß einer vorteilhaften Weiterbildung der Erfindung nach erfolgter Montage komfortabel vom ersten Lagerteil entfernen, wenn die Rampen an der dem Halteelement zugewandten Seite angeschrägte Rastvorsprünge aufweisen. Durch diese Ausführungsform hintergreift das Führungselement den unteren Teil des ersten Lagerteils zunächst. Wird am Ende der Montage Druck aus Richtung des zweiten Lagerteils auf die Montagehilfe ausgeübt, spreizen sich die Rampen durch die angeschrägten Rastvorsprünge, sodass die Rastung überwunden wird und die Hülse vom ersten Lagerteil abgezogen werden kann.

Gemäß einer vorteilhaften Weiterbildung der Erfindung läuft das Spreizen der Rampen im Verlauf der Montage automatisch ab, wenn an dem Ausrichteelement ein Fortsatz mit einem Anschlag angeordnet ist, wobei der Anschlag nach erfolgter Montage gegen die Lagerung des Lagerbolzens drückt. Somit erfolgt im Verlauf der Montage des ersten am zweiten Lagerteil durch den Fortsatz ein Kraftübertrag von Seiten des zweiten Lagerteils auf die Montagehilfe. Somit kann diese nach erfolgter Montage einfach von dem ersten Lagerteil abgezogen werden.

Die Montagehilfe lässt sich gemäß einer anderen vorteilhaften Weiterbildung der Erfindung besonders kostengünstig fertigen, wenn das Ausrichtelement und das Führungselement einstückig gefertigt sind.

Die Erfindung lässt zahlreiche Ausführungsformen zu. Zur weiteren Verdeutlichung ihres Grundprinzips sind mehrere davon in der Zeichnung dargestellt und werden nachfolgend beschrieben. Diese zeigt in
- Fig.1: ein Fenster bei der Montage eines Flügels an einem Rahmen mit einer Montagehilfe,
- Fig.2: eine vergrößerte Darstellung der Montagehilfe aus Figur 1 mit angrenzenden Bereichen des Rahmens und des Flügels,
- Fig.3: stark vergrößert die Montagehilfe aus Figur 1 in einer perspektivischen Darstellung,
- Fig.4 - 7: weitere Ausführungsformen der Montagehilfe aus Figur 1 in perspektivischen Darstellungen.

Figur 1 zeigt ein Fenster mit einem Rahmen 1, einem Flügel 2 und mit einem unteren, als Ecklager ausgebildeten Lager 3 während der Montage. Im montierten Zustand ist der Flügel 2 zudem von einem oberen Scherenlager 4 an dem Rahmen 1 gehalten und lässt sich um eine vertikale Achse 5 gegenüber dem Rahmen 1 drehen und um eine horizontale Achse 6 kippen. Der Flügel 2 befindet sich in einer geringfügig gekippten Stellung und wird bei der Montage gegenüber dem Rahmen 1 ausgerichtet.

Figur 2 zeigt vergrößert das als Ecklager ausgebildete Lager 3 während der in Figur 1 beschriebenen Montage. Das als Ecklager ausgebildete Lager 3 hat ein erstes, flügelfestes Lagerteil 7 und ein zweites, rahmenfestes Lagerteil 8. Das rahmenfeste Lagerteil 8 hat einen um die horizontale Achse 6 kippbaren Lagerbolzen 9 mit einer Lagerung 27, welcher bei der Montage des Fensters in ein Lagerband 10 des zweiten, flügelfesten Lagerteils 8 eingeführt wird. Eine erfindungsgemäße Montagehilfe 11 hat ein an dem ersten Lagerteil 7 lösbar befestigtes Ausrichtelement 12 und ein dem freien Ende des Lagerbolzens 9 des zweiten Lagerteils 8 zugewandtes Führungselement 13. Bei dem Einführen des Flügels 2 in den Rahmen 1 führt das Führungselement 13 den Lagerbolzen 9 in das Lagerband 10. Das Lager 3 ist hierdurch montiert.

Figur 3 zeigt stark vergrößert die Montagehilfe aus Figur 2 in einer perspektivischen Darstellung. Hierbei ist zu erkennen, dass das Ausrichtelement 12 eine im Querschnitt C-förmige Hülse 14 aufweist, welche im montierten Zustand das Lagerband 10 des flügelseitigen Lagerteils 7 teilweise umgreift. Freie Enden der C-förmigen Hülse 14 bilden Klemmstege 20 für eine Halteeinrichtung 19 zur Verklemmung der Montagehilfe 11 an dem flügelseitigen Lagerteil 7. Das Führungselement 13 hat eine an der Stirnseite der Hülse 14 angeordnete Rampe 15. Die Rampe 15 ist als Einführtrichter 16 ausgebildet. Weiterhin hat die Hülse 14 eine radial nach innen in den Bewegungsbereich des Lagerbolzens weisende Auflaufschräge 17. Trifft bei der Montage der Lagerbolzen 9 auf die Auflaufschräge 17, wird die Montagehilfe 11 seitlich von dem flügelseitigen Lagerteil 7 weggedrückt. Die Auflaufschräge 17 kann beispielsweise über eine nicht dargestellte Öffnung in das Lagerband 10 eindringen. An der Außenseite der Hülse 14 stehen zwei Stege 18 ab, von denen in der dargestellten Perspektive einer sichtbar ist. Über die Stege 18 lässt sich die Montagehilfe 11 greifen oder in einer nicht dargestellten Profilnut des Rahmens 1 oder des Flügels 2 einklemmen. Die Montagehilfe 11 ist einstückig aus Kunststoff oder Metall insbesondere im Spritzgussverfahren gefertigt.

Figur 4 zeigt eine weitere Ausführungsform einer erfindungsgemäßen Montagehilfe 111 bei der ein Ausrichtelement 112 eine Hülse 114 mit zwei Klemmstegen 120 einer Halteeinrichtung 119 hat. Die Klemmstege 120 sind federelastisch gestaltet und ermöglichen eine Klemmverbindung an dem ersten Lagerteil 7 des Lagers 3. Am freien Ende der Hülse 114 ist ein Führungselement 113 mit einer als Einführtrichter 116 ausgebildeten Rampe 115 angeordnet. Ansonsten ist die Montagehilfe 111 wie die aus Figur 3 aufgebaut.

Figur 5 zeigt eine weitere Ausführungsform einer erfindungsgemäßen Montagehilfe 211 mit einer Rastelemente 221 aufweisende Halteeinrichtung 219 zur Halterung eines eine Hülse 214 aufweisenden Ausrichtelements 212 an dem ersten Lagerteil 7. Ein Führungselement 213 hat eine hervorstehende Rampe 215 zur Führung des Lagerbolzens 9 des zweiten Lagerteils 8.

Figur 6 zeigt eine weitere Ausführungsform einer erfindungsgemäßen Montagehilfe 311, bei der eine Hülse 314 eines Ausrichtelements 312 eine Halteeinrichtung 319 mit Klemmstegen 320 zum Verklemmen mit dem ersten Lagerteil 7 hat. Ein Führungselement 313 mit einer Rampe 315 steht von einer Stirnseite der Hülse 314 ab.

In Figur 7 wird eine weitere Ausführungsform einer erfindungsgemäßen Montagehilfe 411 gezeigt. Bei dieser weist das Führungselement 412 zwei einzelnen Rampen 421, 422 auf, wodurch diese sich unabhängig voneinander elastisch verbiegen können. Beide Rampen 421, 422 weisen jeweils einen angeschrägten Rastvorsprung 423, 424 auf. Diese Rastvorsprünge 423, 424 hintergreifen die Unterseite des ersten Lagerteils 7, wenn die Montagehilfe 411 an diesem angebracht ist. Darüber hinaus weist die Montagehilfe 411 in dieser Ausführungsform einen Fortsatz 425 auf, welcher an seinem dem zweiten Lagerteil 8 zugewandten Ende einen Anschlag 426 hat. Der Fortsatz 425 ist an dem Ausrichteelement 412 angeordnet. Der Anschlag 426 drückt am Ende der Montage gegen die Lagerung 27 des Lagerbolzens 9, wodurch eine Kraft in Richtung des ersten Lagerteils 7 auf die Montagehilfe 411 wirkt. Durch diese Kraft und die angeschrägten Rastvorsprünge 423, 424 wird die Rastung dieser Rastvorsprünge 423, 424 aufgehoben und die Montagehilfe 411 kann von dem ersten Lagerteil 7 abgezogen werden. Die Montagehilfe 411 weist darüber hinaus, wie bereits andere Ausführungsformen, einen Steg 418, welcher als Handhabe dient und eine Halteeinrichtung 419 auf.

## Patentansprüche

1. Montagehilfe (11, 111, 211, 311, 411) für ein zwei Lagerteile (7, 8) aufweisendes Lager (3) eines gegen einen Rahmen (1) schwenkbaren Flügels (2) eines Fensters, einer Fenstertür oder dergleichen, mit einem Ausrichtelement (12, 112, 212, 312, 412) zur lösbaren Verbindung mit einem ersten Lagerteil und einem Führungselement (13, 113, 213, 313, 413) zur Führung eines zweiten Lagerteils (8) zu dem ersten Lagerteil (7), wobei das Ausrichtelement (12, 112, 212, 312, 412) eine ein Lagerband (10) des ersten Lagerteils (7) teilweise umgreifende Hülse (14, 114, 214, 314, 414) hat und das Führungselement (13, 113, 213, 313, 413) an der Hülse (14, 114, 214, 314, 414) angeordnet ist, **dadurch gekennzeichnet, dass** das Führungselement (13, 113, 213, 313, 413) zur Führung eines Lagerbolzens des zweiten Lagerteils (8) ausgebildet ist und dass die Hülse (14, 114, 214) eine radial nach innen in den Bewegungsbereich des Lagerbolzens (9) des zweiten Lagerteils (8) weisende Auflaufschräge (17) hat, so dass die Hülse (14, 114, 214) von dem Lagerbolzen (9) weggedrückt wird, wenn der Lagerbolzen (9) in das Lagerband (10) eingeführt wird.

2. Montagehilfe nach Anspruch 1, **dadurch gekennzeichnet, dass** das Ausrichtelement (12, 112, 212, 312, 412) eine Halteeinrichtung (19, 119, 219, 319, 419) zur Verrastung oder Verklemmung an dem Lager hat.

3. Montagehilfe nach Anspruch 1 oder 2, **dadurch gekennzeichnet, dass** die Halteeinrichtung (219) an der Hülse (214) angeordnete Rastelemente (221) zur Halterung an dem ersten Lagerteil (7) des Lagers (3) hat.

4. Montagehilfe nach zumindest einem der vorhergehenden Ansprüche, **dadurch gekennzeichnet, dass** die Halteeinrichtung (19, 119, 319) an der Hülse (14, 114, 314) angeordnete Klemmstege (20, 120, 320) zur Halterung an dem ersten Lagerteil (7) des Lagers (3) hat.

5. Montagehilfe nach zumindest einem der vorhergehenden Ansprüche, **dadurch gekennzeichnet, dass** das Führungselement (13, 113, 213, 313) eine an einer Stirnseite der Hülse (14, 114, 214, 314) angeordnete Rampe (15, 115, 215, 315) hat.

6. Montagehilfe nach Anspruch 5, **dadurch gekennzeichnet, dass** eine an der Stirnseite angeordnete Rampe (15, 115) als Einführtrichter (16, 116) ausgebildet ist.

7. Montagehilfe nach zumindest einem der vorhergehenden Ansprüche, **dadurch gekennzeichnet, dass** an der Außenseite der Hülse (14) ein Steg (18, 418) als Handhabe absteht.

8. Montagehilfe nach Anspruch 7, **dadurch gekennzeichnet, dass** der Steg (18) der Handhabe zur Verrastung in einer Profilnut des Rahmens (1) oder des Flügels (2) vorgesehene Abmessungen hat.

9. Montagehilfe nach zumindest einem der vorhergehenden Ansprüche, **dadurch gekennzeichnet, dass** das Führungselement (413) zwei getrennte Rampen (421, 422) aufweist.

10. Montagehilfe nach Anspruch 9, **dadurch gekennzeichnet, dass** die Rampen (421, 422) an der dem Halteelement (414) zugewandten Seite angeschrägte Rastvorsprünge (423, 424) aufweisen.

11. Montagehilfe nach einem der Ansprüche 9 oder 10, **dadurch gekennzeichnet, dass** an dem Ausrichteelement (412) ein Fortsatz (425) mit einem Anschlag (426) angeordnet ist, wobei der Anschlag (426) nach erfolgter Montage gegen die Lagerung (27) des Lagerbolzens (9) drückt.

12. Montagehilfe nach zumindest einem der vorhergehenden Ansprüche, **dadurch gekennzeichnet, dass** das Ausrichtelement (12, 112, 212, 312, 412) und das Führungselement (13, 113, 213, 313, 413) einstückig gefertigt sind.

## Claims

1. Mounting aid (11, 111, 211, 311, 411) for a bearing (3) of a sash (2) of a window, French door, or the like, which is pivotable with respect to a frame (1), which bearing has two bearing parts (7, 8), the mounting aid comprising an alignment element (12, 112, 212, 312, 412), for detachable connection to a first bearing part, and a guide element (13, 113, 213, 313, 413), for guiding a second bearing part (8) to the first bearing part (7), the alignment element (12, 112, 212, 312, 412) having a sleeve (14, 114, 214, 314, 414) which partially encompasses a bearing strip (10) of the first bearing part (7) and the guide element (13, 113, 213, 313, 413) being arranged on the sleeve (14, 114, 214, 314, 414),
**characterized in that** the guide element (13, 113, 213, 313, 413) is designed to guide a bearing pin of the second bearing part (8) **and in that** the sleeve (14, 114, 214) has a sloped region (17) pointing radially inwards into the movement region of the bearing pin (9) of the second bearing part (8), so that the sleeve (14, 114, 214) is pushed away from the bearing pin (9) when the bearing pin (9) is inserted into the bearing strip (10).

2. Mounting aid according to claim 1, **characterized in that** the alignment element (12, 112, 212, 312, 412) comprises a holding device (19, 119, 219, 319, 419) for locking or clamping to the bearing.

3. Mounting aid according to claim 1 or 2, **characterized in that** the holding device (219) comprises locking elements (221) arranged on the sleeve (214) for holding on the first bearing part (7) of the bearing (3).

4. Mounting aid according to at least one of the preceding claims, **characterized in that** the holding device (19, 119, 319) comprises clamping projections (20, 120, 320) arranged on the sleeve (14, 114, 314) for holding on the first bearing part (7) of the bearing (3).

5. Mounting aid according to at least one of the preceding claims, **characterized in that** the guide element (13, 113, 213, 313) comprises a ramp (15, 115, 215, 315) arranged on an end face of the sleeve (14, 114, 214, 314).

6. Mounting aid according to claim 5, **characterized in that** a ramp (15, 115) arranged on the end face is designed as an insertion funnel (16, 116).

7. Mounting aid according to at least one of the preceding claims, **characterized in that** a protrusion (18, 418) protrudes on the outside of the sleeve (14) as a handle.

8. Mounting aid according to claim 7, **characterized in that** the projection (18) of the handle has dimensions intended for locking in a profile groove of the frame (1) or the sash (2).

9. Mounting aid according to at least one of the preceding claims, **characterized in that** the guide element (413) comprises two separate ramps (421, 422).

10. Mounting aid according to claim 9, **characterized in that** the ramps (421, 422) comprise chamfered locking projections (423, 424) on the side facing the holding element (414).

11. Mounting aid according to any of claims 9 or 10, **characterized in that** an extension (425) having a stop (426) is arranged on the alignment element (412), the stop (426) pressing against the bearing (27) of the bearing pin (9) after mounting has been carried out.

12. Mounting aid according to at least one of the preceding claims, **characterized in that** the alignment element (12, 112, 212, 312, 412) and the guide element (13, 113, 213, 313, 413) are manufactured in one piece.

## Revendications

1. Aide au montage (11, 111, 211, 311, 411) pour une paumelle (3), présentant deux parties de paumelle (7, 8), d'un vantail (2), pivotant contre un dormant (1), d'une fenêtre, d'une porte-fenêtre ou similaire, comportant un élément d'alignement (12, 112, 212, 312, 412) pour la liaison amovible à une première partie de paumelle et à un élément de guidage (13, 113, 213, 313, 413) pour le guidage d'une seconde partie de paumelle (8) vers la première partie de paumelle (7), dans laquelle l'élément d'alignement (12, 112, 212, 312, 412) possède un manchon (14, 114, 214, 314, 414) entourant partiellement une lame de paumelle (10) de la première partie de paumelle (7) et l'élément de guidage (13, 113, 213, 313, 413) est disposé sur le manchon (14, 114, 214, 314, 414), **caractérisée en ce que** l'élément de guidage (13, 113, 213, 313, 413) est réalisé pour guider un boulon de paumelle de la seconde partie de paumelle (8) **et en ce que** le manchon (14, 114, 214) possède une inclinaison d'arrivée (17) orientée radialement vers l'intérieur dans la zone de déplacement du boulon de paumelle (9) de la seconde partie de paumelle (8), de sorte que le manchon (14, 114, 214) est repoussé par le boulon de paumelle (9) lorsque le boulon de paumelle (9) est introduit dans la lame de paumelle (10).

2. Aide au montage selon la revendication 1, **caractérisée en ce que** l'élément d'alignement (12, 112, 212, 312, 412) possède un dispositif de maintien (19, 119, 219, 319, 419) pour l'encliquetage ou le serrage sur la paumelle.

3. Aide au montage selon la revendication 1 ou 2, **caractérisée en ce que** le dispositif de maintien (219) possède des éléments d'encliquetage (221) disposés sur le manchon (214) pour le maintien sur la première partie de paumelle (7) de la paumelle (3).

4. Aide au montage selon au moins l'une des revendications précédentes, **caractérisée en ce que** le dispositif de maintien (19, 119, 319) possède des barrettes de serrage (20, 120, 320) disposées sur le manchon (14, 114, 314) pour le maintien sur la première partie de paumelle (7) de la paumelle (3).

5. Aide au montage selon au moins l'une des revendications précédentes, **caractérisée en ce que** l'élément de guidage (13, 113, 213, 313) possède une rampe (15, 115, 215, 315) disposée sur un côté frontal du manchon (14, 114, 214, 314).

6. Aide au montage selon la revendication 5, **caractérisée en ce qu'**une rampe (15, 115) disposée sur le côté frontal est réalisée sous forme d'entonnoir d'introduction (16, 116).

7. Aide au montage selon au moins l'une des revendications précédentes, **caractérisée en ce qu'**une nervure (18, 418) sous forme de poignée fait saillie sur le côté extérieur du manchon (14).

8. Aide au montage selon la revendication 7, **caractérisée en ce que** la nervure (18) de la poignée possède des dimensions prévues pour l'encliquetage dans une rainure de profilé du dormant (1) ou du vantail (2).

9. Aide au montage selon au moins l'une des revendications précédentes, **caractérisée en ce que** l'élément de guidage (413) présente deux rampes (421, 422) séparées.

10. Aide au montage selon la revendication 9, **caractérisée en ce que** les rampes (421, 422) présentent des saillies d'encliquetage (423, 424) biseautées sur le côté tourné vers l'élément de maintien (414).

11. Aide au montage selon l'une des revendications 9 ou 10,
**caractérisée en ce qu'**un prolongement (425) comportant une butée (426) est disposé sur l'élément d'alignement (412), dans laquelle la butée (426) exerce une pression contre le palier (27) du boulon de paumelle (9) une fois le montage effectué.

12. Aide au montage selon au moins l'une des revendications précédentes, **caractérisée en ce que** l'élément d'alignement (12, 112, 212, 312, 412) et l'élément de guidage (13, 113, 213, 313, 413) sont fabriqués d'une seule pièce.
